# EUROPÄISCHE PATENTSCHRIFT

(11) **EP 1 475 326 B1**
(45) Veröffentlichungstag und Bekanntmachung des Hinweises auf die Patenterteilung: **14.06.2006**
(21) Anmeldenummer: 03010430.1
(22) Anmeldetag: 08.05.2003
(51) Int. Cl.: B65H 5/00, B65H 19/16

(54) **Bogenausrichteinrichtung mit einer Blasluftniederhaltervorrichtung**
Sheet alignment apparatus provided with an air blast hold down apparatus
Dispositif d'alignement de feuilles pourvu d'un dispositif de maintien par soufflage d'air

(43) Veröffentlichungstag der Anmeldung: 10.11.2004
(73) Patentinhaber: MASCHINENBAU OPPENWEILER BINDER GmbH & Co. KG, 71570 Oppenweiler (DE)
(72) Erfinder: Dannemann, Georg, 71522 Backnang (DE); Beck, Christoph, 71579 Spiegelberg (DE); Tegtmeier, Bodo, 73553 Alfdorf-Pfahlbronn (DE); Krieger, Eberhardt, 71384 Weinstadt-Strümpfelbach (DE)
(74) Vertreter: Hano, Christian

(56) Entgegenhaltungen:
- EP-A- 1 209 539
- DE-A- 2 139 423
- DE-C- 468 077
- DE-C- 479 146
- DE-C- 519 519
- DE-C- 679 390
- US-A- 3 401 930
- US-A- 3 918 706

## Beschreibung

Die Erfindung betrifft eine Bogenausrichteinrichtung nach dem Oberbegriff des Patentanspruchs 1.

Aus der DE-A-1 611 362 ist eine Bogenausrichteinrichtung bekannt, die eine Bogenauflageeinrichtung umfasst, die von gewellten Federbändern gebildet wird. Auf einer Seite wird die Bogenauflageeinrichtung durch eine Ausrichtschiene begrenzt, die längs einer Achse zur Einstellung auf die Bogenbreite quer zur Bogeneinlaufrichtung verstellbar ist. Auf der anderen Seite der Bogenauflageeinrichtung sind ein Unterlineal und ein Oberlineal vorgesehen, zwischen die der Bogen eingeführt wird. Das Oberlineal und das Unterlineal sind ebenfalls quer zur Bogeneinlaufrichtung auf der Achse zur Anpassung an die Bogenbreite verstellbar. Oberhalb der Mitte der Bogenauflageeinrichtung ist ein Niederhalterstab dicht oberhalb der Bogenauflageeinrichtung angeordnet, durch den ein Hochsteigen einlaufender Bogen verhindert wird. Bei breiten Bogenauflageeinrichtungen sind mehrere nebeneinander im Abstand angeordnete Niederhalterstäbe erforderlich um ein Hochsteigen der Bogen über die gesamte Breite der Bogenauflageeinrichtung zu verhindern. Die Anordnung mehrerer Niederhalterstäbe ist beispielsweise in dem DE-GM 84 06 391 gezeigt. Die mehreren Niederhalterstäbe sind fest oberhalb der Bogenauflageeinrichtung angebracht. Wenn die Bogenauflageeinrichtung auf ein kleineres Format einzustellen ist, kann die Ausrichtschiene gegen die Kraft der Federelemente in Richtung der Mitte der Bogenauflageeinrichtung verschoben werden. Da sich die Niederhalterstäbe auf Höhe der Ausrichtschiene befinden, ist es erforderlich, innerhalb des Verstellweges angebrachte Niederhalterstäbe zu entfernen. Gleichzeitig ist es auch erforderlich, die Unterschiene und die Oberschiene zu verstellen, weshalb eine weitere Demontage von Niederhalterstäben erforderlich sein kann. Eine Montage bzw. die Montage von Niederhalterstäben ist jedoch sehr aufwendig.

Die DE 679 390 beschreibt eine Bogenausrichteinrichtung einer Falzmaschine, die einem Bogeneinlauf nachgeordnet ist und eine Bogenauflageeinrichtung, auf der ein einlaufender Bogen zum Aufliegen kommt und über die gesamte Bogenbreite oberhalb der Bogenauflageeinrichtung angeordnete Niederhalter umfasst, die jeweils mehrere der Bogenauflageeinrichtung zugewandt angeordnete Blaseinrichtungen aufweisen, die jeweils einen Luftstrahl in einer bestimmten Richtung auf den Bogen richten.

Niederhaltereinrichtungen für Falzmaschinen durch die ein Bogen durch Druckluft niedergehalten wird, sind ebenfalls aus der DE 468 077 C, der DE 479 146 C und der US-A-3 401 930 bekannt.

Der Erfindung liegt die Aufgabe zugrunde, mit konstruktiv einfachen Mitteln eine Bogenausrichteinrichtung zu schaffen, die auf unterschiedliche Breiten von Bögen eingestellt werden kann, ohne dass eine Montage bzw. Demontage von Niederhalterelementen erforderlich ist.

Diese Aufgabe wird durch eine Bogenausrichteinrichtung mit den Merkmalen des Patentanspruchs 1 gelöst.

Bevorzugte Ausführungsformen der Bogenausrichteinrichtung sind Gegenstand der Patentansprüche 2 bis 6.

Da die Bogen durch den Luftstrahl der Blaseinrichtungen niedergehalten werden, ist es möglich, die Niederhaltervorrichtung(en) weiter oberhalb der Bogenauflageeinrichtung anzuordnen, als dies bei den bekannten Niederhalterstäben der Fall ist, die dicht oberhalb der Bogenauflageeinrichtung anzuordnen sind. Die Niederhaltervorrichtung ist im Verstellbereich einer Ausrichtschiene höher als die Ausrichtschiene angeordnet, so dass es bei der Verstellung der Ausrichtschiene zu keiner Kollision mit der Niederhaltervorrichtung bzw. mehreren Niederhaltervorrichtungen kommen kann. Eine Montage bzw. Demontage der Niederhaltervorrichtung ist bei der Anpassung der Bogenauflageeinrichtung an eine Bogenbreite daher nicht mehr erforderlich.

Vorzugsweise sind die Blaseinrichtungen so angeordnet, dass der Luftstrahl im Einsatz in Laufrichtung eines Bogens geneigt ist. Hierdurch kann die Bewegung des Bogens in Bogenlaufrichtung unterstützt werden.

Außerhalb des Verstellbereichs der Ausrichtschiene können die bisher bekannten Niederhalterprofile dicht oberhalb der Bogenauflageeinrichtung angeordnet werden, da hier keine Gefahr der Kollision mit der Ausrichtschiene besteht.

Bei einer bevorzugten Ausführungsform weist die Bogenauflageeinrichtung auf der der Ausrichtschiene entgegengesetzten Seite eine Bogenauflageplatte auf, die mehrere der Unterseite des Bogens zugewandt angeordnete Blaseinrichtungen aufweist, die so ausgebildet sind, dass sie einen in Bogenlaufrichtung geneigten Luftstrahl auf die Unterseite des Bogens richten. Durch den Luftstrahl wird eine Art Luftkissen gebildet, das eine statische Anziehung des Bogens auf der Papierauflage verhindert. Dadurch, dass die Luftstrahlen in Bogenlaufrichtung geneigt sind, wird die Bewegung des Bogens in Bogenlaufrichtung zusätzlich unterstützt.

Die Blaseinrichtungen der Bogenauflageplatte und der Niederhaltervorrichtungen sind an eine Druckeinrichtung angeschlossen, wobei die Menge und der Druck der Luft für eine optimale Einstellung geregelt werden kann.

Ausführungsbeispiele der Erfindung werden nachstehend anhand von Zeichnungen näher erläutert. Es zeigen:
- Fig. 1: schematisch eine Seitenansicht einer Bogenausrichteinrichtung zum Fördern und gleichmäßigen Ausrichten von Bogen,
- Fig. 2: eine schematische Draufsicht auf die Bogenausrichteinrichtung von Fig. 1,
- Fig. 3: den Schnitt A-A von Fig. 2,
- Fig. 4: einen Längsschnitt durch einen Niederhalterstab der Bogenausrichteinrichtung von Fig. 1
- Fig. 5: eine schematische Draufsicht auf eine zweite Ausführungsform einer Bogenausrichteinrichtung.

Die in Fig. 1 gezeigte Bogenausrichteinrichtung 10 dient zur Beförderung und Ausrichtung eines Bogens 24 von einem ersten Falzwerk FW1 zu einem zweiten Falzwerk FW2. Die Bogenausrichteinrichtung 10 umfasst einen Schrägrollentisch 12 mit mehreren in Längsrichtung nacheinander angeordneten angetriebenen Rollen 13. An der in Fig. 2 oberen Längsseite des Schrägrollentisches 12 ist eine Ausrichtschiene 16 angeordnet. Die Rollen 13 erstrecken sich quer zur Längsrichtung des Schrägrollentisches 12. Die Achse der Rollen 13 ist gegen die Bogenlaufrichtung BL leicht zu der Ausrichtschiene 16 hin geneigt. Das erste Falzwerk FW1 ist auf der der Ausrichtschiene 16 gegenüberliegenden Seite des Schrägrollentisches 12 an dem in Fig. 2 rechten Ende des Schrägrollentisches 12 angeordnet. Das zweite Falzwerk FW2 befindet sich an der Stirnseite des Schrägrollentisches 12, die in Bogenlaufrichtung BL stromabwärts liegt.

Durch die in einer Ebene angeordneten Rollen 13 wird eine Bogenauflageebene gebildet. Oberhalb der Bogenauflageebene sind drei rohrförmige Niederhalterstäbe 18 in einer Ebene nebeneinander angeordnet, die sich in Längsrichtung des Schrägrollentisches 12, d.h. in Bogenlaufrichtung BL erstrecken. In der Unterseite der Niederhalterstäbe 18 sind in dem Bereich in dem das erste Falzwerk FW1 angeordnet ist, mehrere Durchgangsöffnungen 19 (Fig. 4) vorgesehen, die zur Ausrichtschiene 16 hin nach unten geneigt ausgebildet sind, um einen durch die Durchgangsöffnungen 19 austretenden Luftstrahl 22 in Richtung der Ausrichtschiene 16 richten. Ein aus dem ersten Falzwerk FW1 austretender Bogen 24 wird auf die Auflageebene des Schrägrollentisches 12 senkrecht zur Längsrichtung des Schrägrollentisches 12 befördert, bis er an der Ausrichtschiene 16 zum Anliegen kommt. Hierbei wird er durch den aus den Niederhaltern 18 austretenden Luftstrahl 22 auf der Auflageebene gehalten, wobei die Bewegung des Bogens 24 in Richtung der Ausrichtschiene 16 durch den Luftstrahl 22 unterstützt wird. Anschließend wird der Bogen 24 durch die Rollen 13 in Richtung des zweiten Falzwerkes FW2 befördert, wobei aufgrund der schrägen Anordnung der Rollen 13 bezüglich der Ausrichtschiene 16 ein Anliegen der Bogenkante an der Ausrichtschiene 16 gewährleistet wird. In dem Bereich, in dem der Bogen 24 in Längsrichtung des Schrägrollentisches 12 befördert wird, sind in den Niederhaltern 18 mehrere Durchgangsöffnungen 21 (Fig. 4) in Längsrichtung im Abstand zueinander angeordnet. Diese Durchgangsöffnungen 21 sind so ausgebildet, dass ein durch die Durchgangsöffnungen 21 austretender Luftstrahl 20 in Bogenlaufrichtung BL gerichtet wird, wodurch die Bewegung des Bogens 24 in Richtung des zweiten Falzwerkes FW2 unterstützt wird. Gleichzeitig wird der Bogen 24 durch die Luftstrahlen 20 niedergehalten.

Wie oben stehend erwähnt wurde, sind die Niederhalterstäbe 18 rohrförmig ausgebildet. Sie weisen einen geschlossenen Innenraum 25 (Fig. 4) auf, der von einer Rohrwandung 23 (Fig. 4) umgeben wird. Der Innenraum 25 ist an eine regelbare Druckeinrichtung (nicht gezeigt) angeschlossen, durch die Luft mit regelbarem Druck in die Niederhalterstäbe 18 eingeführt werden kann, die durch die Durchgangsöffnungen 19, 21 in der Rohrwandung 23 zur Bildung der Luftstrahlen 20, 22 austritt.

Die in Fig. 5 gezeigte zweite Ausführungsform der Bogenausrichteinrichtung 30 weist zwei im Abstand zueinander angeordnete Seitenrahmenelemente 36, 38 auf, die sich in Bogenlaufrichtung BL erstrecken. Eine sich ebenfalls in Bogenlaufrichtung BL erstreckende Ausrichtschiene 32 bildet zusammen mit einem Schrägförderband 34 eine Einheit, die zur Anpassung an die Bogenbreite quer zur Bogenlaufrichtung verstellbar ist. Oberhalb der Ausrichtschiene 32 sind zwei sich quer zur Bogenlaufrichtung erstreckende Querstreben 40, 42 an den Seitenrahmen 36, 38 befestigt. Die Ausrichtschiene 32 ist zusammen mit dem Schrägband 34 in einem Verstellbereich VB verstellbar. Innerhalb des Verstellbereichs VB sind an den Querstreben 40, 42 drei rohrförmige Niederhalterstäbe 44, 46, 48 so befestigt, dass sie höher als die Ausrichtschiene 32 liegen. Die Niederhalterstäbe 44, 46, 48 sind wie die Niederhalterstäbe 18 der ersten Ausführungsform ausgebildet, wobei der Luftstrahl aus den Durchgangsöffnungen in Bogenlaufrichtung BL gerichtet ist. Anschließend an den Verstellbereich VB ist eine Auflageplatte 56 vorgesehen, die sich in Bogenlaufrichtung BL erstreckt. Die Oberfläche der Auflageplatte 56 liegt in der Auflageebene der Bogenausrichteinrichtung 30. Die Auflageplatte 56 weist einen geschlossenen Innenraum auf, der an eine regelbare Druckeinrichtung (nicht gezeigt) angeschlossen ist. In der Oberseite der Auflageplatte 56 sind drei sich in Bogenlaufrichtung BL erstreckende Reihen von Durchgangsöffnungen 58 vorgesehen, die so ausgebildet sind, dass ein Luftstrahl aus den Durchgangsöffnungen 58 in Bogenlaufrichtung BL geneigt ist. Die linke Reihe ist in Fig. 5 nicht zu erkennen, da sie unter einem Niederhalter 50 angeordnet ist. Die Menge und der Druck der austretenden Luft kann durch Regelung der Druckeinrichtung reguliert werden. Oberhalb der Auflageplatte 56 sind vier Niederhalter 50, 52, 54, 55, die sich in Bogenlaufrichtung erstrecken, so an den Querstreben 40, 42 fest angebracht, dass sie dicht oberhalb der Auflageebene angeordnet sind, wie dies bei bekannten Niederhaltern der Fall ist.

Dadurch, dass die Niederhalterstäbe 44, 46, 48 höher angeordnet sind, als die Ausrichtschiene 32, kann die Ausrichtschiene 32 zusammen mit dem Schrägband 34 innerhalb des Verstellbereiches ohne Kollision mit den Niederhalterstäben 44, 46, 48 verstellt werden. Die aus den Durchgangsöffnungen 58 austretende Luft bildet für einen einlaufenden Bogen eine Art Luftkissen durch das verhindert wird, dass eine statische Anziehung zwischen dem Bogen und der Auflageplatte 56 auftritt. Hierdurch ist es möglich, die Auflageplatte 56 relativ breit zu gestalten, so dass auf der dem Ausrichtlineal 32 entgegengesetzten Seite der Bogenausrichteinrichtung 30 keine Einstellung von Elementen auf die Bogenbreite erforderlich ist.

## Patentansprüche

1. Bogenausrichteinrichtung für eine bogenverarbeitende Maschine, insbesondere einer Falzmaschine, die einem Bogeneinlauf nachgeordnet ist, mit
- einer Bogenauflageeinrichtung (12), auf der ein einlaufender Bogen (24) zum Aufliegen kommt und
- wenigstens einer oberhalb der Bogenauflageeinrichtung (12) angeordneten Niederhaltervorrichtung (18; 44, 46, 48), die mehrere der Bogenauflageeinrichtung (12) zugewandt angeordnete Blaseinrichtungen (19, 21)umfasst, die einen Luftstrahl (20, 22) auf den Bogen richten,
**dadurch gekennzeichnet, dass** eine sich in Bogenlaufrichtung (BL) erstreckende Ausrichtschiene (32) vorgesehen ist, die in einem Verstellbereich (VB) quer zur Bogenlaufrichtung (BL) oberhalb der Bogenauflageeinrichtung zum Ausrichten eines Bogens verstellbar ist, und dass die Niederhaltervorrichtung (44, 46, 48) im Verstellbereich (VB) höher angeordnet ist als die Ausrichtschiene (32).

2. Bogenausrichteinrichtung nach Anspruch 1, **dadurch gekennzeichnet, dass** die Blaseinrichtungen (19, 21) so angeordnet sind, dass der Luftstrahl (20, 22) in Bogenlaufrichtung geneigt ist.

3. Bogenausrichteinrichtung nach Anspruch 1, **dadurch gekennzeichnet, dass** außerhalb des Verstellbereichs (VB) sich in Bogenlaufrichtung (BL) erstreckende Niederhalterprofile (50, 52, 54, 56) dicht über der Bogenauflageebene fest angeordnet sind.

4. Bogenausrichteinrichtung nach einem der Ansprüche 1 bis 3, **dadurch gekennzeichnet, dass** die Bogenauflageeinrichtung eine Bogenauflageplatte (56) umfasst, die mehrere der Unterseite eines Bogen zugewandt angeordnete Blaseinrichtungen (58) aufweist, die so ausgebildet sind, dass sie einen in Bogenlaufrichtung (BL) geneigten Luftstrahl auf die Unterseite des Bogens richten.

5. Bogenausrichteinrichtung nach Anspruch 4, **dadurch gekennzeichnet, dass** die Blaseinrichtungen von in der Bogenauflageplatte (56) ausgebildeten Durchgangsöffnungen gebildet werden, die mit einer pneumatischen Druckeinrichtung in Fluidverbindung stehen.

6. Bogenausrichteinrichtung nach Anspruch 5, **dadurch gekennzeichnet, dass** die Durchgangsöffnungen (58) in mehreren im Abstand angeordneten Reihen angeordnet sind, die sich in Bogenlaufrichtung (BL) erstrecken.

## Claims

1. Sheet alignment apparatus for a sheet-processing machine, in particular a folding machine, which is disposed downstream of a sheet intake, with
- a sheet support apparatus (12), on which an entering sheet (24) comes to lie, and
- at least one hold-down apparatus (18; 44, 46, 48) which is disposed above the sheet support apparatus (12) and comprises a plurality of blast apparatus (19, 21) which are disposed so as to face the sheet support apparatus (12) and direct an air jet (20, 22) at the sheet,
**characterised in that** an alignment rail (32) extending in the sheet feed direction (BL) is provided, which rail can be adjusted in an adjustment range transversely to the sheet feed direction (BL) above the sheet support apparatus in order to align a sheet, and that the hold-down apparatus (44, 46, 48) is disposed higher in the adjustment range (VB) than the alignment rail (32).

2. Sheet alignment apparatus according to Claim 1,
**characterised in that** the blast apparatus (19, 21) are disposed such that the air jet (20, 22) is inclined in the sheet feed direction.

3. Sheet alignment apparatus according to Claim 1,
**characterised in that** hold-down profiles (50, 52, 54, 56) extending in the sheet feed direction (BL) are disposed in a fixed manner just above the sheet support plane outside of the adjustment range (VB).

4. Sheet alignment apparatus according to any one of Claims 1 to 3, **characterised in that** the sheet support apparatus comprises a sheet support plate (56) which has a plurality of blast apparatus (58) which are disposed so as to face the underside of a sheet and are formed such that they direct an air jet which is inclined in the sheet feed direction (BL) at the underside of the sheet.

5. Sheet alignment apparatus according to Claim 4,
**characterised in that** the blast apparatus are constituted by through-openings which are formed in the sheet support plate (56) and are connected in fluid terms to a pneumatic pressure apparatus.

6. Sheet alignment apparatus according to Claim 5,
**characterised in that** the through-openings (58) are disposed in a plurality of spaced rows which extend in the sheet feed direction (BL).

## Revendications

1. Dispositif d'alignement de feuilles pour une machine de traitement de feuilles, en particulier une machine de pliage qui est installée en aval d'une entrée de feuilles, avec
- un dispositif de support de feuilles (12) sur lequel arrive une feuille entrante (24) pour se poser et
- au moins un dispositif serre-flan (18 ; 44, 46, 48) disposé au-dessus du dispositif de support de feuilles (12), qui comprend plusieurs dispositifs soufflants (19, 21) disposés en étant orientés vers le dispositif de support de feuilles (12) qui dirigent un jet d'air (20, 22) sur la feuille,
**caractérisé en ce qu'**un rail d'orientation (32) s'étendant dans le sens de passage de la feuille (BL) est prévu, qui est déplaçable dans une zone de déplacement (VB) transversalement au sens de passage de la feuille (BL) au-dessus du dispositif de support de feuilles pour orienter une feuille, et **en ce que** le dispositif serre-flan (44, 46, 48) est disposé plus haut dans la zone de déplacement (VB) que le rail d'orientation (32).

2. Dispositif d'alignement de feuilles selon la revendication 1, **caractérisé en ce que** les dispositifs soufflants (19, 21) sont disposés de manière telle que le jet d'air (20, 22) est incliné dans le sens de passage de la feuille.

3. Dispositif d'alignement de feuilles selon la revendication 1, **caractérisé en ce que** en dehors de la zone de déplacement (VB) des profils de serre-flan (50, 52, 54, 56) s'étendant dans le sens de passage de la feuille (BL) sont disposés fixement à ras au-dessus du plan de support de feuilles.

4. Dispositif d'alignement de feuilles selon l'une des revendications 1 à 3,
**caractérisé en ce que** le dispositif de support de feuilles comprend une plaque d'appui de feuilles (56) qui présente plusieurs dispositifs soufflants (58) disposés en étant orientés vers la face inférieure d'une feuille, qui sont conçus de manière telle qu'ils dirigent un jet soufflant incliné dans le sens de passage de la feuille (BL) sur le côté inférieur de la feuille.

5. Dispositif d'alignement de feuilles selon la revendication 4, **caractérisé en ce que** les dispositifs soufflants sont formés d'ouvertures de passage conçues dans la plaque de support de feuilles (56), qui se trouvent en relation fluide avec un dispositif de pression pneumatique.

6. Dispositif d'alignement de feuilles selon la revendication 5, **caractérisé en ce que** les ouvertures de passage (58) sont agencées en plusieurs rangées disposées avec un écartement, qui s'étendent dans le sens de passage de la feuille (BL).
